# EUROPÄISCHE PATENTSCHRIFT

(11) **EP 0 620 349 B1**
(45) Veröffentlichungstag und Bekanntmachung des Hinweises auf die Patenterteilung: **14.01.1998**
(21) Anmeldenummer: 94102454.9
(22) Anmeldetag: 18.02.1994
(51) Int. Cl.: E05D 15/08, E05F 17/00, E06B 3/92

(54) **Vorrichtung zum synchronen Betätigen von Schiebetürelementen**
Device for synchronised actuation of sliding door elements
Dispositif pour la commande synchronisée des éléments d'une porte coulissante

(30) Priorität: 19.03.1993 DE 9304051 U
(43) Veröffentlichungstag der Anmeldung: 19.10.1994
(73) Patentinhaber: PAUL HETTICH GMBH & CO., D-32278 Kirchlengern (DE)
(72) Erfinder: Behring, Reinhard, D-32278 Kirchlengern (DE)
(74) Vertreter: Stracke, Alexander, Dipl.-Ing.

(56) Entgegenhaltungen:
- AT-B- 382 926
- AU-B- 543 297
- GB-A- 429 532
- GB-A- 502 688

## Beschreibung

Die Erfindung bezieht sich auf eine Vorrichtung zum synchronen Öffnen oder Schließen von Schiebetürelementen gemäß dem Oberbegriff des Anspruches 1 oder des Anspruches 3.

Vorrichtungen dieser Art sind sowohl aus der GB-A-502 688 (gleich Dokument D1) wie auch aus der AT-B-382 926 (gleich Dokument D2) bekannt.

Die im Dokument D1 offenbarte Konstruktion zeigt, daß die einzelnen Schiebetürelemente aus ineinander schiebbaren Hohlkammerelementen bestehen. Bei einer derartigen Konstruktion können die Scherengestänge relativ platzsparend untergebracht werden.

Ähnliches gilt bei der Konstruktion nach dem Dokument D2, bei dem wiederum die einzelnen Schiebetürelemente ineinander schiebbar sind und aus Hohlkammerplatten bestehen, wobei hier die Scherengestänge innerhalb dieser Hohlkammerkonstruktionen angeordnet sind.

Es sind auch Vorrichtungen, die z. B. Faltschiebetüren synchron öffnen oder schließen können, bekannt, bei denen die Betätigungsmechanik entweder im Bereich des Oberbodens oder im Bereich des Unterbodens untergebracht ist, d. h., das zur Übertragung der Kräfte erforderliche Hebelgestänge liegt parallel zum Ober- oder Unterboden.

Nachteilig kann hierbei angesehen werden, daß durch das Hebelgestänge wertvoller Stauraum verloren geht.

Auch erfordert die Anordnung der Betätigungsmechanik parallel zum Ober- oder Unterboden zahlreiche Teile, etwa Hebel und Gleitführungen.

Die vorliegende Erfindung hat sich die Aufgabe gestellt, eine für Schiebetüren geeignete Mechanik zum synchronen Betätigen vorzugsweise dreier Schiebetürelemente zu schaffen, die aus wenigen Teilen besteht, die robust ist und zuverlässig arbeitet und wenig Raum zu ihrer Unterbringung benötigt und die einfach anzubringen ist.

Diese Aufgabe wird gelöst, durch die Merkmale des Anspruches 1 oder die Merkmale des Anspruches 3.

Die mit der Erfindung erzielbaren Vorteile liegen insbesondere darin, daß beim Betätigen (Öffnen oder Schließen) eines Schiebetürelementes weitere Schiebetürelemente mit bewegt werden und die Türöffnung relativ schnell freigegeben bzw. geschlossen wird. Dies ist besonders bei breiten Türöffnungen von Vorteil.

Ein bevorzugtes Ausführungsbeispiel ist in den Zeichnungen dargestellt und wird im folgenden - neben weiteren, denkbaren Abwandlungen - näher beschrieben.

Es zeigen
- Fig. 1: eine Ansicht auf die Innenseite dreier Schiebetürelemente im geschlossenen Zustand des Möbels, d.h. gesehen in Richtung des Pfeiles C, der Fig. 6,
- Fig. 2: eine Ansicht entspr. Fig. 1 auf die Innenseite des rechten oberen Teils des ersten Schiebetürelementes,
- Fig. 3: eine Ansicht entsprechend Fig. 2 auf die Innenseite des unteren rechten Teiles des ersten Schiebetürelementes,
- Fig. 4: eine Vorderansicht auf das Scherengestänge mit dem Lagerblech,
- Fig. 5: das Scherengestänge in einem Schnitt entlang der Linie V - V der Fig. 4,
- Fig. 6: eine Ansicht von oben auf die Schiebetürelemente im auseinandergezogenen Zustand, d.h. bei verschlossener Möbelöffnung,
- Fig. 7: eine Ansicht entspr. Fig. 6, jedoch bei zusammengeschobenen Schiebetürelementen, d.h. bei offenem Möbel, mit einem Blick auf das zusammengefaltete Scherengestänge,
- Fig. 8: in einer vergrößerten Einzelheit das Scherengegestänge entspr. Fig. 7, teils im Schnitt,
- Fig. 9: in einem Schnitt die obere Führungsschiene mit Lagerrollen und den an den Türen befestigten Haltern,
- Fig. 10: in einem Schnitt die untere Führungsschiene, mit Lagerrollen und den an den Türen befestigten Haltern,
- Fig. 11,12: zwei abgewandelte Ausführungsbeispiele, die zeigen, daß auch eine Kombination von Gleitführungen und festen Drehpunkten möglich ist, wobei die Gleitführungen oben oder unten angebracht sein können,
- Fig. 13,14: zwei weitere abgewandelte Ausführungsbeispiele entspr. Fig. 11,12, wobei die Gleitführungen rechts- oder linksseitig angebracht sein können,
- Fig. 15,16, 17: drei weitere abgewandelte Ausführungsbeispiele, welche die Anwendung von Teleskopgestänge zeigen, auch in Verbindung mit Gleitführungen und/oder ortsfesten Drehlagern,
- Fig. 18,19, 20,21: vier weitere denkbare Ausführungsbeispiele, mit nur einer Hebelstange, unter Anwendung von ortsfesten Drehlagern, Gleitführungen und/oder Teleskopgestänge,

Die vereinfachte Darstellung entsprechend Fig. 1 zeigt die Innenseite von drei Schiebetürelementen 1,2,3 im geschlossenem Zustand - d.h. in Richtung des Pfeiles C der Fig. 6 - bei einem nicht näher dargestellten Möbel.
Die Schiebetüren 1,2,3 werden in bekannter, nachstehend nur kurz erwähnter Art und Weise an einer oberen Führungsschiene 4 (Fig. 9) und einer unteren Führungsschiene 5 (Fig. 10) gehalten bzw. geführt.

Oben an den Schiebetürelementen 1,2,3 sind in bekannter Weise Laufrollen tragende Halter 6 angebracht (Fig. 9).

Unten an den Schiebetürelementen 1,2,3 sind in bekannter Weise ebenfalls Laufrollen/Führungsrollen tragende Halter 7 angebracht (Fig. 10).

Das erste Schiebetürelement 1 trägt am rechten Rand - bezogen auf die Ansicht entsprechend Fig. 1 mit Blick auf die Innenseite der Schiebetürelemente 1,2,3 - oben und unten eine Gleitführung 8, die dort - wie Fig. 8 ausführlich zeigt - an einem am Schiebetürelement 1 angebrachten Schenkel 1a befestigt ist.

Das zweite Schiebetürelement 2 trägt am rechten Rand im Mittelbereich ein Halteblech 9. Die genaue Anordnung zeigt Fig. 8.

Das dritte Schiebetürelement 3 trägt am rechten Rand oben und unten ebenfalls je eine Gleitführung 8. Die genaue Zuordnung bzw. Befestigung zeigt ebenfalls Fig. 8.

Ein auf dem Halteblech 9 angebrachter Lagerbolzen 10 bildet für das aus den Hebeln 11,12 bestehende Scherengestänge ein ortsfestes, d.h. türseitiges Drehlager.

An den Enden des Scherengestänges 11,12 sind rollenähnlich ausgebildete zylindrische Gleitkörper 13 befestigt, die in Schlitzen 14 der Gleitführungen 8 verschiebbar gelagert sind. Durch vergrößerte Öffnungen 15 an den Enden der Längsschlitze 14 lassen sich die Gleitkörper 13 einfach montieren. Um eine unbeabsichtigte Demontage zu verhindern, können die Öffnungen 15 durch nicht dargestellte Stopfen geschlossen werden. Die Gleitführungen 8 sind symmetrisch ausgebildet, d.h. eine Ausführung ist für oben, unten, rechts, links verwendbar.

An ihrem linken Rand - gesehen im Blickrichtung entsprechend Fig. 1 - tragen die Schiebetürelemente 1,2,3 leistenähnliche Betätigungsgriffe 16 (Fig. 6,7).

Die Wirkungsweise der vorstehend beschriebenen Vorrichtung ergibt sich folgendermaßen:
Übt z.B. ein Benutzer auf das erste Schiebetürelement 1 eine Betätigungskraft in Richtung des Pfeiles A (Fig. 1) aus und bewegt das erste Schiebetürelement 1 in Richtung des Pfeiles A, so verschieben sich die Gleitkörper 13 in den Schlitzen 14 der Gleitführungen 8, d.h. das Scherengestänge 11,12 faltet sich in die in Fig. 1 gesrichtelt angedeutete Lage (11) (12) zusammen und bewegt durch den am zweiten Schiebetürelement 2 ortsfest d.h. türfest angebrachten Scherendrehpunkt 10 das zweite Schiebetürelement 2 ebenfalls in Richtung des Pfeiles A. Beide Schiebetürelemente 1,2 geben die Öffnung frei.

Gleiches passiert sinngemäß in umgekehrter Richtung, wenn ein Benutzer das dritte Schiebetürelement 3 in Richtung des Pfeiles B schiebt (Fig. 1).

Natürlich ergibt sich auch durch gleichzeitiges Aufeinanderzuschieben der Schiebetürelemente 1 und 3 in Richtung der Pfeile A und B eine synchrone Verschiebung des zweiten Schiebetürelementes 2 im Sinne eines Öffnens.

Die beschriebene synchrone Verschiebung der Schiebetürelemente ergibt sich auch in umgekehrter Richtung, d.h. wenn die Öffnung geschlossen werden soll und die zusammengeschobenen Schiebetürelemente 1,3 auseinandergezogen werden.

Die vorstehend beschriebene Anordung ist nicht auf drei Schiebetürelemente beschränkt. Es ist denkbar, durch weitere anzubringende Scherengestänge oder - wie nachstehend noch näher erläutert wird - durch weitere anzubringende Hebelstangen mehr als drei Schiebetürelemente synchron zu verschieben.

Auch ist es möglich, drei weitere Schiebetürelemente spiegelbildlich gegenüberliegend anzuordnen, so daß zwei unabhängig voneinander zu betätigende Einheiten entstehen usw.

Die vereinfachten schematischen Darstellungen entprechend Fig. 11 bis 21 beziehen sich auf abgewandelte Ausführungsbeispiele.

Die Fig. 11,12 zeigen, daß die schematisch dargestellten Gleitführungen 8 an den Schiebetürelementen 1,3 auch durch feste Drehpunkte 8a ersetzt werden können, u.z. wahlweise oben oder unten an den Schiebetürelementen 1,3. In diesem Fall muß jedoch im Bereich des Scherendrehpunkt 10 eine Verschiebbarkeit geschaffen werden z.B. durch nicht dargestellte die Hebel 11,12 führende Gleitlager oder durch Stift-Schlitz-Führungen. Dies kann etwa durch ein ortsfestes am zweiten Schiebetürelement 2 angebrachtes Halteblech 9a geschehen, in dem der scherenseitige Bolzen 10 in einem Schlitz verschiebbar geführt wird. (Fig. 11) oder durch einen ortsfesten Bolzen 10, auf dem sich scherenseitige Gleitführungen 17 des Scherengestänges 11b,12b bewegen können.

Die Fig. 13,14 zeigen - analog zu Fig. 11,12 -, daß die festen Drehpunkte 8a auch rechts- bzw. linksseitig an den Schiebetürelementen 1,3 angebracht sein können.

Die Fig. 15,16 zeigen, daß bei türseitigem ortsfestem Scherendrehpunkt 10 auch - schematisch dargestellte - Teleskopstangen 11a, 12a Anwendung finden können, z.B. auch in Kombination mit an den Enden in Gleitführungen 8 gelagerten Scherenstangen 12, oder mit an den Enden in ortsfesten Drehlagern 8a gehaltenen Teleskopstangen 11a, 12a.

Fig. 17 zeigt, daß auch ein Scherengestänge denkbar ist, bei dem beide Stangen Teleskopstangen 11a, 12a sind, die an ihren Enden von ortsfesten Drehlagern 8a gehalten werden.

Die Fig. 18 bis 21 zeigen, daß ein Scherengestänge, 11,12; 11a,12a; 11b 12b nicht zwingend notwendig ist. Der gewünschte Effekt der synchronen Verschiebung weiterer Schiebetürelemente entsteht auch bei einer Stange 12, die in der Mitte ortsfest (9,10) am zweiten Schiebetürelement 2 gelagert und am ersten Ende in einer Gleitführung 8 am ersten Schiebetürelement 1 und am anderen Ende in einer Gleitführung 8 am dritten Schiebetürelement 3 gelagert ist.

Auch ist die Kombination zwischen Gleitführung 8 und festem Drehpunkt 8a für die Enden der Stangen denkbar, wenn im Mittelbereich die erwähnte Verschiebbarkeit durch Stift-Schlitz-Führungen hergestellt wird, z.B. bei ortsfesten Bolzen 10 durch ein Langloch/einen Schlitz 17 in der Hebelstange 12b (Fig. 19) oder bei ortsfestem Schlitz durch einen in diesem Schlitz geführten Bolzen 10 an der Hebelstange 12 (Fig. 20) Fig. 21 zeigt, daß bei ortsfestem Drehpunkt und ortsfesten Lagern 8a an den Enden der Hebelstange eine Teleskopstange 12a Anwendung finden kann.

Die Teleskop-Wirkung kann beispielsweise durch ineinandergreifende Rohre oder Profilstangen oder auch durch Stift-Schlitz-Verbindungen erreicht werden.

Für den Fall, daß eine die Schließbewegung unterstützende Kraftkomponente erwünscht ist, kann während der Öffungsbewegung der Schiebetürelemente eine Feder vorgespannt werden, die sich während der Schließbewegung wieder entspannt und die Schließbewegung unterstützt. Derartige Federn/Federelemente können beispielsweise innerhalb der Gleitführung 8 untergebracht werden oder innerhalb der Teleskop-Stangen lla. Auch ist es denkbar, im Bereich der Stift-Schlitz-Führungen des Scherendrehpunktes 10 Federelemente unterzubringen, die sich beim Öffnen der Schiebetürelemente vorspannen und beim Schließen entspannen und die Schließbewegung unterstützen.

Sofern diese Form der Unterbringung nicht stört, können auch zwischen den Hebelstangen 11,12;11a,12a;11b,12b wirkende Federelemente vorgesehen sein, welche zum Vor-bzw. Entspannen die Scherenbewegung der Hebelstangen ausnutzen und den gewünschten Schließeffekt herbeiführen.

Auch ist eine Federanordnung bzw. Schließhilfe denkbar, die in der ersten Öffnungsphase - d.h. bei Betätigung eines Schiebetürelementes zwecks Öffnung - vorgespannt wird und sich erst wieder in der letzten Schließphase entspannt und dann im Sinne eines Schließens wirksam wird, d.h. während des übrigen Verschiebeweges der Schiebetürelemente 1,2,3 ist für den Benutzer keine Federwirkung spürbar, sondern nur im letzten Teil der Schließbewegung.
- 1,2,3: Schiebetürelemente
- 1a: Schenkel an 1
- 4: obere Führungsschiene
- 5: untere Führungsschiene
- 6: Laufrollen tragende Halter (oben)
- 7: Laufrollen/Führungsrollen
- 8: Gleitführung
- 8a: türfeste Lagerpunkte
- 9: Halteblech für Schere
- 9a: türfeste Gleitführung
- 10: türfester Lagerbolzen dto.
- 11,12: Hebel vom Scherengestänge/Scherengestänge
- 11a,12a: Teleskopstangen
- 11b,12b: Hebel von Scherengestänge mit Gleitführungen im Bereich des Scherenpunktes
- 13: Gleitkörper
- 14: Schlitz in 8
- 15: vergrößerte Öffnungen in 8
- 16: Betätigungsgriffe
- 17: Gleitführungen in 11b, 12b

## Patentansprüche

1. Vorrichtung zum synchronen Öffnen oder Schließen von Schiebetürelementen, vorzugsweise dreier Schiebetürelemente (1, 2, 3), die wenigstens durch eine Hebelstange miteinander verbunden sind, wobei die Schiebetürelemente (1, 2, 3) durch ein Scherengestänge (11, 12, 11a, 12a, 11b, 12b) miteinander verbunden sind, welches parallel zur Oberfläche der Schiebetürelemente (1, 2, 3) angeordnet ist und das Scherengestänge (11, 12, 11a, 12a, 11b, 12b) mit seinem ersten Endenpaar an einem ersten Schiebetürelement (1) gelagert und der gemeinsame Drehpunkt (10) des Scherengestänges (11, 12, 11a, 12a, 11b, 12b) an einem zweiten Schiebetürelement (2) gelagert und das Scherengestänge (11, 12, 11a, 12a, 11b, 12b) mit seinem zweiten Endenpaar an einem dritten Schiebetürelement (3) gelagert ist, **dadurch gekennzeichnet**, daß die Schiebetürelemente (1, 2, 3) in an sich bekannter Weise in verschiedenen Ebenen hintereinander liegend geführt sind, daß das Scherengestänge (11, 12, 11a, 12a, 11b, 12b) innerhalb der Ebene des jeweils inneren bzw. hinteren Schiebetürelementes (3) angeordnet ist, daß der gemeinsame Drehpunkt (10) des Scherengestänges (11, 12, 11a, 12a, 11b, 12b) an dem jeweils in der mittleren Ebene vorgesehenen Schiebetürelement (2) angeschlossen ist, und daß das erste Endenpaar des Scherengestänges (11, 12, 11a, 12a, 11b, 12b) an einem mit dem vorderen bzw. ersten Schiebetürelement (1) verbundenen und sich bis in die Ebene des hinteren bzw. dritten Schiebetürelementes (3) erstreckenden Schenkel (1a) und das zweite Endenpaar des Scherengestänges (11, 12, 11a, 12a, 11b, 12b) innerhalb der Ebene des hinteren bzw. dritten Schiebetürelementes (3) an diesem angeschlossen ist.

2. Vorrichtung zum synchronen Öffnen oder Schließen von Schiebetürelementen nach Anspruch 1, **dadurch gekennzeichnet**,
daß das Scherengestänge (11,12) mit dem ersten Endenpaar verschiebbar an einem ersten Schiebetürelement (1) gelagert ist,
daß der gemeinsame Drehpunkt (10) des Scherengestänges (11,12) ortsfest an einem zweiten Schiebetürelement (2) gelagert ist,
daß das Scherengestänge (11,12) mit dem zweiten Endenpaar verschiebbar an einem dritten Schiebetürelement (3) gelagert ist.

3. Vorrichtung zum synchronen Öffnen oder Schließen von Schiebetürelementen, vorzugsweise dreier Schiebetürelemente (1, 2, 3), die durch eine Hebelstange (12, 12a, 12b) miteinander verbunden sind, wobei die Hebelstange (12, 12a, 12b) parallel zur Oberfläche der Schiebetürelemente (1, 2, 3) angeordnet ist und das erste Ende der Hebelstange (12, 12a, 12b) an einem ersten Schiebetürelement (1) gelagert und die Hebelstange (12, 12a, 12b) in ihrem Mittelteil auf einem Lager (9, 10) eines zweiten Schiebetürelementes (2) gelagert ist und das zweite Ende der Hebelstange (12, 12a, 12b) an einem dritten Schiebetürelement (3) gelagert ist, **dadurch gekennzeichnet**, daß die Hebelstange (12, 12a, 12b) innerhalb der Ebene des hinteren bzw. dritten Schiebetürelementes (3) angeordnet ist, daß das erste Ende der Hebelstange (12, 12a, 12b) an einem am ersten Schiebetürelement (1) befestigen und sich bis in die Ebene des hinteren bzw. dritten Schiebetürelementes (3) erstreckenden Schenkel (1a) und das zweite Ende der Hebelstange (12, 12a, 12b) innerhalb der Ebene des hinteren bzw. dritten Schiebetürelementes (3) an diesem angeschlossen ist.

4. Vorrichtung zum synchronen Öffnen oder Schließen von Schiebetürelementen nach Anspruch 3, **dadurch gekennzeichnet**, daß das erste Ende der Hebelstange (12, 12a, 12b) verschiebbar am ersten Schiebetürelement (1) gelagert ist und das zweite Ende der Hebelstange (12, 12a, 12b) verschiebbar am dritten Schiebetürelement (3) gelagert ist.

5. Vorrichtung zum synchronen Öffnen oder Schließen von Schiebetürelementen nach einem oder mehreren der Ansprüche 1 bis 4, **dadurch gekennzeichnet**,
daß die Lagerpunkte (8,8a,10) der Hebelstange/Hebelstangen (11,12;11a,12a;11b,12b) im äußeren Randbereich der Schiebetürelemente (1,2,3) angeordnet sind.

6. Vorrichtung zum synchronen Öffnen oder Schließen von Schiebetürelementen nach einem oder mehreren der Ansprüche 1 bis 5, **dadurch gekennzeichnet**,
daß die Hebelstange/Hebelstangen (11,12;11a,12a;11b,12 im Schließzustand der Schiebetürelemente (1,2,3) diago nal verlaufen.

7. Vorrichtung zum synchronen Öffnen oder Schließen von Schiebetürelementen nach einem oder mehreren der Ansprüche 1 bis 6, **dadurch gekennzeichnet**,
daß das ortsfeste Lager (9,10) am zweiten Schiebetürelement (2) etwa im mittleren Bereich des Schiebetürelementes angebracht ist.

8. Vorrichtung zum synchronen Öffnen oder Schließen von Schiebetürelementen nach einem oder mehreren der Ansprüche 1 bis 7, **dadurch gekennzeichnet**,
daß ein Ende (8) einer Hebelstange (11,12;11a,12a;11b, 12b) verschiebbar gelagert ist und das andere Ende an einem ortsfesten Drehpunkt (8a) lagert.

9. Vorrichtung zum synchronen Öffnen oder Schließen von Schiebetürelementen nach einem oder mehreren der Ansprüche 1 bis 8, **dadurch gekennzeichnet**,
daß ein Scherenendenpaar verschiebbar (8) gelagert ist und das andere Scherenendenpaar an ortsfesten Drehpunkten ( 8a) lagert.

10. Vorrichtung zum synchronen Öffnen oder Schließen von Schiebetürelementen nach einem oder mehreren der Ansprüche 1 bis 9, **dadurch gekennzeichnet**,
daß der im Mittelteil der Hebelstange (11,12;11a,12a; 11b,12b) angeordnete Drehpunkt (10) durch eine Gleitführung gehalten wird.

11. Vorrichtung zum synchronen Öffnen oder Schließen von Schiebetürelementen nach einem oder mehreren der Ansprüche 1 bis 10, **dadurch gekennzeichnet**,
daß der gemeinsame Scherendrehpunkt (10) durch eine Gleitführung gehalten wird.

12. Vorrichtung zum synchronen Öffnen oder Schließen von Schiebetürelementen nach einem oder mehreren der Ansprüche 1 bis 11, **dadurch gekennzeichnet**,
daß die Gleitführung eine Stift-Schlitz-Führung ist.

13. Vorrichtung zum synchronen Öffnen oder Schließen von Schiebetürelementen nach einem oder mehreren der Ansprüche 1 bis 12, **dadurch gekennzeichnet**,
daß wenigstens eine Hebelgestange eine Teleskopstange (11a,12a) ist.

## Claims

1. Apparatus for the synchronous opening or closing of sliding door elements, preferably three sliding door elements (1, 2, 3) which are connected together at least by a lever bar, wherein the sliding door elements (1, 2, 3) are connected together by a scissor linkage (11, 12, 11a, 12a, 11b, 12b) which is arranged parallel to the surface of the sliding door elements (1, 2, 3) and the scissor linkage (11, 12, 11a, 12a, 11b, 12b) is mounted with its first pair of ends to a first sliding door element (1) and the common pivot point (10) of the scissor linkage (11, 12, 11a, 12a, 11b, 12b) is mounted to a second sliding door element ( 2) and the scissor linkage (11, 12, 11a, 12a, 11b, 12b) is mounted with its second pair of ends to a third sliding door element (3), characterised in that the sliding door elements (1, 2, 3) are guided disposed one behind the other in different planes in per se known manner, that the scissor linkage (11, 12, 11a, 12a, 11b, 12b) is arranged within the plane of the respective inner or rear sliding door element (3), that the common pivot point (10) of the scissor linkage (11, 12, 11a, 12a, 11b, 12b) is connected to the respective sliding door element (2) which is in the central plane, and that the first pair of ends of the scissor linkage (11, 12, 11a, 12a, 11b, 12b) is connected to a leg (1a) which is connected to the front or first sliding door element (1) and which extends into the plane of the rear or third sliding door element (3) and the second pair of ends of the scissor linkage (11, 12, 11a, 12a, 11b, 12b) is connected to the rear or third sliding door element (3) within the plane thereof.

2. Apparatus for the synchronous opening or closing of sliding door elements according to claim 1 characterised in that the scissor linkage (11, 12) is mounted displaceably with the first pair of ends on a first sliding door element (1), that the common pivot point (10) of the scissor linkage (11, 12) is mounted stationarily on a second sliding door element (2), and that the scissor linkage (11, 12) is displaceably mounted with the second pair of ends on a third sliding door element (3).

3. Apparatus for the synchronous opening or closing of sliding door elements, preferably three sliding door elements (1, 2, 3) which are connected together by a lever bar (12, 12a, 12b), wherein the lever bar (12, 12a, 12b) is arranged parallel to the surface of the sliding door elements (1, 2, 3) and the first end of the lever bar (12, 12a, 12b) is mounted on a first sliding door element (1) and the lever bar (12, 12a, 12b) is mounted in its central portion on a mounting (9, 10) of a second sliding door element (2) and the second end of the lever bar (12, 12a, 12b) is mounted on a third sliding door element (3), characterised in that the lever bar (12, 12a, 12b) is arranged within the plane of the rear or third sliding door element (3), that the first end of the lever bar (12, 12a, 12b) is connected to a leg (1a) which is fixed to the first sliding door element (1) and which extends into the plane of the rear or third sliding door element (3) and the second end of the lever bar (12, 12a, 12b) is connected to the rear or third sliding door element (3) within the plane thereof.

4. Apparatus for the synchronous opening or closing of sliding door elements according to claim 3 characterised in that the first end of the lever bar (12, 12a, 12b) is mounted displaceably on the first sliding door element (1) and the second end of the lever bar (12, 12a, 12b) is mounted displaceably on the third sliding door element (3).

5. Apparatus for the synchronous opening or closing of sliding door elements according to one or more of claims 1 to 4 characterised in that the mounting points (8, 8a, 10) of the lever bar or bars (11, 12; 11a, 12a; 11b, 12b) are arranged in the outer edge region of the sliding door elements (1, 2, 3).

6. Apparatus for the synchronous opening or closing of sliding door elements according to one or more of claims 1 to 5 characterised in that the lever bar or bars (11, 12; 11a, 12a; 11b, 12b) extend diagonally in the closed condition of the sliding door elements (1, 2, 3).

7. Apparatus for the synchronous opening or closing of sliding door elements according to one or more of claims 1 to 6 characterised in that the stationary mounting (9, 10) on the second sliding door element (2) is disposed approximately in the middle region of the sliding door element.

8. Apparatus for the synchronous opening or closing of sliding door elements according to one or more of claims 1 to 7 characterised in that one end (8) of a lever bar (11, 12; 11a, 12a; 11b, 12b) is mounted displaceably and the other end is mounted at a stationary pivot point (8a).

9. Apparatus for the synchronous opening or closing of sliding door elements according to one or more of claims 1 to 8 characterised in that one pair of leg ends is mounted displaceably (8) and the other pair of leg ends is mounted at stationary pivot points (8a).

10. Apparatus for the synchronous opening or closing of sliding door elements according to one or more of claims 1 to 9 characterised in that the pivot point (10) arranged in the central portion of the lever bar (11, 12; 11a, 12a; 11b, 12b) is held by a sliding guide.

11. Apparatus for the synchronous opening or closing of sliding door elements according to one or more of claims 1 to 10 characterised in that the common scissor pivot point (10) is held by a sliding guide.

12. Apparatus for the synchronous opening or closing of sliding door elements according to one or more of claims 1 to 11 characterised in that the sliding guide is a peg-and-slot guide.

13. Apparatus for the synchronous opening or closing of sliding door elements according to one or more of claims 1 to 12 characterised in that at least one lever linkage is a telescopic bar (11a, 12a).

## Revendications

1. Dispositif d'ouverture ou de fermeture synchronisée d'éléments de porte coulissante, de préférence de trois éléments de porte coulissante (1, 2, 3), qui sont reliés entre eux au moins par une barre de levier, les éléments de porte coulissante (1, 2, 3) étant reliés entre eux par une tringlerie à leviers croisés (11, 12, 11a, 12a, 11b, 12b), qui est disposée parallèlement à la surface des éléments de porte coulissante (1, 2, 3) et la tringlerie à leviers croisés (11, 12, 11a, 12a, 11b, 12b) étant liée, par sa première paire d'extrémités, à un premier élément de porte coulissante (1) et le centre de rotation (10) commun de la tringlerie à leviers croisés (11, 12, 11a, 12a, 11b, 12b) étant lié à un deuxième élément de porte coulissante (2) et la tringlerie à leviers croisés (11, 12, 11a, 12a, 11b, 12b) étant liée, par sa deuxième paire d'extrémités, à un troisième élément de porte coulissante (3), caractérisé en ce que les éléments de porte coulissante (1, 2, 3) sont guidés l'un derrière l'autre, de manière connue en soi, dans différents plans, en ce que la tringlerie à leviers croisés (11, 12, 11a, 12a, 11b, 12b) est placée à l'intérieur du plan de l'élément de porte coulissante (3) intérieur ou arrière, en ce que le centre de rotation (10) commun de la tringlerie à leviers croisés (11, 12, 11a, 12a, 11b, 12b) est raccordé à l'élément de porte coulissante (2), prévu chaque fois dans le plan central et en ce que la première paire d'extrémités de la tringlerie à leviers croisés (11, 12, 11a, 12a, 11b, 12b) est raccordée à une aile (1a), reliée à l'élément de porte coulissante (1) avant ou premier et s'étendant jusque dans le plan de l'élément de porte coulissante (3) arrière ou troisième et la deuxième paire d'extrémités de la tringlerie à leviers croisés (11, 12, 11a, 12a, 11b, 12b), située à l'intérieur du plan de l'élément de porte coulissante (3) arrière ou troisième, est raccordée à ce dernier.

2. Dispositif pour l'ouverture ou la fermeture synchronisée d'éléments de porte coulissante selon la revendication 1, caractérisé en ce que la tringlerie à leviers croisés (11, 12) est montée de manière à pouvoir coulisser, par sa première paire d'extrémités, sur un premier élément de porte coulissante (1), en ce que le centre de rotation (10) commun de la tringlerie à leviers croisés (11, 12) est monté fixement sur un deuxième élément de porte coulissante (2), et en ce que la tringlerie à leviers croisés (11, 12) est montée de manière à pouvoir coulisser par sa deuxième paire d'extrémités sur un troisième élément de porte coulissante (3).

3. Dispositif pour l'ouverture ou la fermeture synchronisée d'éléments de porte coulissante, de préférence de trois éléments de porte coulissante (1, 2, 3), qui sont reliés entre eux par une barre de levier (12, 12a, 12b), la barre de levier (12, 12a, 12b) étant disposée parallèlement à la surface des éléments de porte coulissante (1, 2, 3) et la première extrémité de la barre de levier (12, 12a, 12b) étant lié à un premier élément de porte coulissante (1) et la barre de levier (12, 12a, 12b) étant montée, dans sa partie centrale, sur un palier (9, 10) d'un deuxième élément de porte coulissante (2) et la deuxième extrémité de la barre de levier (12, 12a, 12b) étant lié à un troisième élément de porte coulissante (3), caractérisé en ce que la barre de levier (12, 12a, 12b) est située à l'intérieur du plan de l'élément de porte coulissante (3) arrière ou troisième, en ce que la première extrémité de la barre de levier (12, 12a, 12b) est raccordée à une aile (1a), fixée sur le premier élément de porte coulissante (1) et s'étendant jusque dans le plan de l'élément de porte coulissante (3) arrière ou troisième et la deuxième extrémité de la barre de levier (12, 12a, 12b) est raccordée, à l'intérieur du plan de l'élément de porte coulissante (3) arrière ou troisième, à ce dernier.

4. Dispositif pour l'ouverture ou la fermeture synchronisée d'éléments de porte coulissante selon la revendication 3, caractérisé en ce que la première extrémité de la barre de levier (12, 12a, 12b) est montée coulissante sur le premier élément de porte coulissante (1) et la deuxième extrémité de la barre de levier (12, 12a, 12b) est montée coulissante sur le troisième élément de porte coulissante (3).

5. Dispositif pour l'ouverture ou la fermeture synchronisée d'éléments de porte coulissante selon l'une ou plusieurs des revendications 1 à 4, caractérisé en ce que les points de palier (8, 8a, 10) de la barre de levier/des barres de levier (11, 12 ; 11a, 12a ; 11b, 12b) se trouvent dans la zone de bordure extérieure des éléments de porte coulissante (1, 2, 3).

6. Dispositif pour l'ouverture ou la fermeture synchronisée d'éléments de porte coulissante selon l'une ou plusieurs des revendications 1 à 5, caractérisé en ce que la barre de levier/les barres de levier (11, 12 ; 11a, 12a ; 11b, 12b) s'étendent diagonalement dans l'état de fermeture des éléments de porte coulissante (1, 2, 3).

7. Dispositif pour l'ouverture ou la fermeture synchronisée d'éléments de porte coulissante selon l'une ou plusieurs des revendications 1 à 6, caractérisé en ce que le palier (9, 10) fixe est installé sur le deuxième élément de porte coulissante (2), sensiblement dans la zone centrale de cet élément de porte coulissante.

8. Dispositif pour l'ouverture ou la fermeture synchronisée d'éléments de porte coulissante selon l'une ou plusieurs des revendications 1 à 7, caractérisé en ce qu'une extrémité (8) d'une barre de levier (11, 12 ; 11a, 12a ; 11b, 12b) est montée coulissante et l'autre extrémité est liée à un centre de rotation (8a) fixe.

9. Dispositif pour l'ouverture ou la fermeture synchronisée d'éléments de porte coulissante selon l'une ou plusieurs des revendications 1 à 8, caractérisé en ce qu'une paire d'extrémités de la tringlerie à leviers croisés est montée coulissante (8) et l'autre paire d'extrémités de la tringlerie à leviers croisés est liée à des points de rotation (8a) fixes.

10. Dispositif pour l'ouverture ou la fermeture synchronisée d'éléments de porte coulissante selon l'une ou plusieurs des revendications 1 à 9, caractérisé en ce que le centre de rotation (10), situé dans la partie centrale de la barre de levier (11, 12 ; 11a, 12a ; 11b, 12b), est maintenu par une glissière.

11. Dispositif pour l'ouverture ou la fermeture synchronisée d'éléments de porte coulissante selon l'une ou plusieurs des revendications 1 à 10, caractérisé en ce que le centre de rotation (10) commun de la tringlerie à leviers croisés est maintenu par une glissière.

12. Dispositif pour l'ouverture ou la fermeture synchronisée d'éléments de porte coulissante selon l'une ou plusieurs des revendications 1 à 11, caractérisé en ce que la glissière est un guidage à goupille et fente.

13. Dispositif pour l'ouverture ou la fermeture synchronisée d'éléments de porte coulissante selon l'une ou plusieurs des revendications 1 à 12, caractérisé en ce qu'au moins une barre de levier est une barre télescopique (11a, 12a).
